# EUROPÄISCHE PATENTSCHRIFT

(11) **EP 1 166 395 B1**
(45) Veröffentlichungstag und Bekanntmachung des Hinweises auf die Patenterteilung: **26.03.2003**
(21) Anmeldenummer: 00934876.4
(22) Anmeldetag: 04.04.2000
(51) Int. Cl.: H01R 12/08, H01R 13/645

(54) **GERÄT MIT EINER KONTAKTIERUNGSEINRICHTUNG FÜR EIN FORMKODIERTES FLACHKABEL**
APPARATUS WITH CONTACTING DEVICE FOR A FORM-CODED FLAT CABLE
APPAREIL POURVU D'UN DISPOSITIF DE MISE EN CONTACT DESTINE A UN CABLE PLAT A FORME CODEE

(30) Priorität: 12.04.1999 DE 19916319
(43) Veröffentlichungstag der Anmeldung: 02.01.2002
(73) Patentinhaber: SIEMENS AKTIENGESELLSCHAFT, 80333 München (DE)
(72) Erfinder: LEHMEIER, Annemarie, D-92289 Ursensollen (DE)
(86) Internationale Anmeldenummer: DE0001044
(87) Internationale Veröffentlichungsnummer: WO00062377

(56) Entgegenhaltungen:
- EP-A- 0 821 434
- WO-A-94/24728
- DE-C- 19 648 298
- DE-U- 29 501 970
- US-A- 2 983 896
- US-A- 5 722 852

## Beschreibung

Die Erfindung bezieht sich auf ein Gerät mit einer Kontaktierungseinrichtung mit folgenden Merkmalen:
- die Kontaktierungseinrichtung umfaßt ein Aufnahmeteil mit einem einseitig offenen Kabelkanal,
- der Kabelkanal weist einen Boden der Breite b und zwei sich diesem anschließende Seitenwände auf,
- eine erste der beiden Seitenwände weist eine Kontur mit einer Stufe auf, durch die sich der Kabelkanal zum Boden hin verschmälert,
- in den Kabelkanal ist ein formkodiertes Flachkabel mit einer Kodiernase einlegbar, das in seiner Breitenausdehnung eine der Breite b entsprechende Außenfläche und eine sich dieser anschließende Seitenfläche aufweist, die in ihrer Kontur der Kontur mit der Stufe der Seitenwand entspricht,
- dem Kabelkanal sind gegenüberliegend zwei Kontaktierungselemente angeordnet,

Ein gattungsgemäßes Gerät ist aus der EP 0 821 434 A1 bekannt, die ein Modul zum Anschluß von Aktoren und/oder Sensoren offenbart. Das Modul ist hier aus einer Montageplatte und einem Gehäuseoberteil zusammengesetzt. Das Gehäuseoberteil ist unter gleichzeitiger Durchdringungskontaktierung von Kontaktstiften eines Flachkabels auf die Montageplatte aufschwenkbar. Die Montageplatte ist mit einem einseitig offenen Kabelkanal versehen, in den ein formkodiertes Flachkabel mit einer Kodiernase formschlüssig einlegbar ist. Der Kabelkanal weist einen der Breite des Flachkabels entsprechenden Boden und eine sich daran anschließende Seitenwand auf, die mit einer der Kodiernase des Flachkabels entsprechend stufigen Kontur versehen ist.

Derartige Geräte finden beim Einsatz des in der DE 295 01 970 U1 beschriebenen Aktuator-Sensor-Interface-Bussystems Anwendung. Dieses Bussystem läßt eine maximale Leitungslänge von 100 m für das zweiadrige profilierte Flachkabel zu. Aufgrund der festgelegten Kontur des Kabelkanals mit Kodiernase ist es nur in der entsprechenden Lage einlegbar. Demgemäß können bei der Verlegung des Flachkabels in vormontierte Geräte Schleifenbildungen erforderlich sein. Eine alternative Lösung wäre eine umständliche Demontage einiger Geräte. Aufgrund des genannten Problems kann es außerdem vorkommen, daß vorkonfektionierte Leitungen entsprechend den Geräteabständen nicht verwendet werden können. Außerdem muß bei Verwendung von zwei parallel geführten Flachkabeln darauf geachtet werden, daß die Lage ihrer Kodiernasen gleich ist.

Daher liegt der Erfindung die Aufgabe zugrunde, ein Gerät der obengenannten Art mit einem Kabelkanal zu schaffen, in den ein formkodiertes Flachkabel unabhängig von der Lage seiner Kodiernase einlegbar ist.

Die Aufgabe wird dadurch gelöst, daß die zweite Seitenwand mit einer zur ersten Seitenwand spiegelsymmetrischen, stufigen Kontur ausgeführt ist.

Eine weitere Lösung der Aufgabe ist durch ein Gerät mit den Merkmalen nach Anspruch 2 gegeben. Dieses Gerät weist eine Kontaktierungseinrichtung mit folgenden Merkmalen auf:
- Die Kontaktierungseinrichtung umfaßt ein Aufnahmeteil mit einem einseitig offenen Kanal, mit einem Boden und mit zwei konturierten Seitenwänden,
- durch Einlage eines Schiebers in den Kanal ergibt sich je nach seiner Anlage unter zumindest teilweisem Formschluß an die eine oder andere der beiden Seitenwände jeweils ein Kabelkanal,
- die Konturen der beiden derart gebildeten Kabelkanäle stimmen bis auf eine Drehung um 180° um eine gedachte, senkrecht auf dem Boden stehende Achse überein,
- der Schieber weist in beiden Positionen zum Innenraum des jeweiligen Kabelkanals eine Kontur mit einer Stufe auf, durch die sich der Kabelkanal zum Boden hin verschmälert,
- in diesen jeweils derart gebildeten Kabelkanal ist ein formkodiertes Flachkabel mit einer Kodiernase, das eine Seitenfläche mit einer Kontur aufweist, die der Kontur mit der Stufe des Schiebers entspricht, derart einlegbar, daß das Flachkabel mit einer seiner Außenflächen formschlüssig am Boden und mit der einen seiner Seitenflächen am Schieber und mit der anderen Seitenfläche zumindest teilweise an der diesem gegenüberliegenden Seitenwand des Kanals anliegt,
- dem Kanal liegen drei über die Kanalbreite verteilte Kontaktelemente gegenüber, von denen das mittlere Kontaktelement in Verbindung mit einem der äußeren Kontaktelemente zur Kontaktierung des in den Kabelkanal einlegbaren zweiadrigen Flachkabels mit entsprechender Kontur dient.

Vorteilhafte Weiterbildungen der Erfindung sind den Unteransprüchen zu entnehmen.

Ein Ausführungsbeispiel der Erfindung wird im folgenden anhand einer Zeichnung näher erläutert. Es zeigen:
- FIG 1: einen Querschnitt eines erfindungsgemäßen Geräts mit Kabelkanälen zur Aufnahme eines Flachkabels im nicht kontaktierten Zustand,
- FIG 2, 3: eine Querschnittsansicht des Geräts gemäß FIG 1 mit in die Kabelkanäle eingelegten Flachkabeln in unterschiedlicher Lage im kontaktierten Zustand,
- FIG 4: eine perspektivische Ansicht des Geräts gemäß FIG 1, umfassend eine Bodenplatte und ein aufschwenkbares Oberteil.

In FIG 1 ist ein aus einer Bodenplatte 1 und einem aufschwenkbaren Oberteil 2 zusammengesetztes elektrisches Gerät im unaufgeschwenkten Zustand dargestellt. Die Bodenplatte 1 enthält zwei zum Oberteil 2 hin einseitig offene parallel laufende Kabelkanäle 3 und 4 unterschiedlicher Ausführung. Beiden Kabelkanälen 3, 4 sind gegenüberliegend im Oberteil 2 Kontaktspieße 5 bzw. 6 angeordnet, die hier in Verbindung mit den Kabelkanälen 3 bzw. 4 wesentliche Komponenten einer Kontaktierungseinrichtung für ein formkodiertes, zweiadriges Flachkabel 7 sind.

In den FIG 2 und 3 ist das elektrische Gerät mit auf die Bodenplatte 1 aufgeschwenktem Oberteil 2 und mit einem in den Kabelkanal 3 bzw. 4 in unterschiedlicher Lage eingelegten Flachkabel 7 dargestellt, das durch die Kontaktierungsspitzen 5 bzw. 6 kontaktiert ist.

Der Kabelkanal 3 ist symmetrisch ausgeführt. Er weist einen ebenen Boden 8 und zueinander spiegelsymmetrische Seitenwände 9 auf. Die Seitenwände 9 sind jeweils mit einer Stufe 10 derart versehen, daß sich durch sie der Kabelkanal 3 zum Boden 8 hin verschmälert. Gemäß FIG 2 und 3 ist in den Kabelkanal 3 ein zweiadriges Flachkabel 7 mit einer Kodiernase 11 eingelegt, wobei jede der beiden Kontaktspitzen 5 in unterschiedlicher Einbaulage des Flachkabels 7 gemäß FIG 2 und 3 eine der beiden Leitungsadern kontaktiert. Die durch die Kodiernase 11 gebildete Seitenfläche weist eine Kontur auf, die der Kontur mit der Stufe 10 der Seitenwände 9 des Kabelkanals 3 entspricht. Das Flachkabel 7 liegt mit einer seiner Außenflächen am Boden 8 und mit der stufigen Seitenfläche an der Seitenwand 9 formschlüssig an. Aufgrund der symmetrischen Ausbildung des Kabelkanals 3 ist das Flachkabel 7 nach Drehung um 180° in den Kabelkanal 3 einlegbar, so daß ebenfalls eine formschlüssige Anlage der Seitenfläche mit Kodiernase 11 an der gegenüberliegenden Seitenwand 9 stattfindet. Dabei findet ein Wechsel der Polarität statt, d.h. die Leitungsadern sind nurmehr mit der jeweils anderen Kontaktspitze 5 kontaktierbar. Um einen vom Polaritätswechsel unabhängigen Betrieb zu gewährleisten, ist der mit den Kontaktspitzen 5 verbundenen, hier nicht dargestellten Elektronik ein Gleichrichter vorgeschaltet.

Eine alternative Lösung zur Aufnahme des Flachkabels 7 stellt der Kabelkanal 4 gemäß FIG 1, 2 und 3 dar. Dieser ist gemäß FIG 1 durch einen symmetrisch ausgeführten Kanal 12 mit einem eingelegten Schieber 13 gebildet. Der Kanal 12 weist einen Boden 14 und zueinander spiegelsymmetrische, konturierte Seitenwände 15 auf. Der Schieber 13 ist unter Anlage mit zumindest teilweisem Formschluß an die eine oder andere der beiden Seitenwände 15 in den Kanal 12 einlegbar. Die Konturen der beiden derart gebildeten Kabelkanäle 4 stimmen bis auf eine Drehung um 180° um eine gedachte, senkrecht auf dem Boden 14 stehende Achse überein. Der Schieber 13 weist in beiden Positionen zum Innenraum des jeweiligen Kabelkanals 4 eine Kontur mit einer Stufe 16 auf, durch die sich der Kabelkanal 4 zum Boden 14 hin verschmälert. In diesen jeweils derart gebildeten Kabelkanal 4 ist das formkodierte Flachkabel 7 mit der Kodiernase 11, das eine Seitenfläche mit einer Kontur aufweist, die der Kontur mit der Stufe 16 des Schiebers 13 entspricht, derart einlegbar, daß das Flachkabel 7 mit einer seiner Außenflächen formschlüssig am Boden 14 und mit seinen Seitenflächen am Schieber 13 und zumindest teilweise an der diesem gegenüberliegenden Seitenwand 15 des Kanals 12 anliegt. Dem Kanal 12 liegen drei über die Kanalbreite verteilte Kontaktspitzen 6 als Kontaktelemente gegenüber, von denen die mittlere Kontaktspitze 6 in Verbindung mit einer der äußeren Kontaktspitzen 6 zur Kontaktierung des in den Kabelkanal 4 eingelegten Flachkabels 7 mit entsprechender Kontur dient. Bei dieser Lösung ist in beiden Einbaulagen des Flachkabels 7 die mittlere Kontaktspitze 6 mit derselben Leitungsader kontaktierbar. Zur Kontaktierung der anderen Leitungsader steht abhängig von der Einbaulage die eine oder andere äußere Kontaktspitze 6 zur Verfügung. Demzufolge kann der Betrieb ohne Polaritätswechsel erfolgen, so daß sich der Einsatz eines Gleichrichters erübrigt.

Der Schieber 13 kann symmetrisch mit einer stufigen Kontur zweier Seitenflächen ausgeführt sein.

Die Bodenplatte 1 kann mindestens einen weiteren identisch ausgeführten Kabelkanal 3 oder 4 aufweisen.

FIG 4 zeigt die Bodenplatte 1 und das Oberteil 2 als separate Bauteile. Die Bodenplatte 1 ist mit den parallel verlaufenden Kabelkanälen 3,4 gemäß FIG 1, 2 und 3 versehen, in die jeweils das oben beschriebene zweiadrige Flachkabel 7 eingelegt ist. Zur Kontaktierung des Flachkabels 7 in Durchdringungstechnik ist das Oberteil 2 in angepaßter Lage mit Kontaktspitzen 5 bzw. 6 ausgeführt. In Verbindung mit dem Kabelkanal 3 sind zwei Reihen mit jeweils zwei in Längsrichtung des Kabelkanals 3 angeordneten Kontaktspitzen 5 vorgesehen. Für die Kontaktierungseinrichtung mit dem Kabelkanal 4 stehen drei Reihen mit jeweils zwei in Längsrichtung des Flachkabels 7 gelegenen Kontaktspitzen 5 zur Verfügung.

## Patentansprüche

1. Gerät (1,2) mit einer Kontaktierungseinrichtung mit folgenden Merkmalen:
- die Kontaktierungseinrichtung umfaßt ein Aufnahmeteil (1) mit einem einseitig offenen Kabelkanal (3),
- der Kabelkanal (3) weist einen Boden (8) der Breite b und zwei sich diesem anschließende Seitenwände (9) auf,
- eine erste der beiden Seitenwände (9) weist eine Kontur mit einer Stufe (10) auf, durch die sich der Kabelkanal (3) zum Boden (8) hin verschmälert,
- in den Kabelkanal (3) ist ein formkodiertes Flachkabel (7) mit einer Kodiernase (11) einlegbar, das in seiner Breitenausdehnung eine der Breite b entsprechende Außenfläche und eine sich dieser anschließende Seitenfläche aufweist, die in ihrer Kontur der Kontur mit der Stufe (10) der Seitenwand (9) entspricht,
- dem Kabelkanal (3) sind gegenüberliegend zwei Kontaktierungselemente (5) angeordnet,
**dadurch gekennzeichnet,**
- **daß** die zweite Seitenwand (9) mit einer zur ersten Seitenwand (9) spiegelsymmetrischen stufigen Kontur ausgeführt ist.

2. Gerät (1,2) mit einer Kontaktierungseinrichtung mit folgenden Merkmalen:
- die Kontaktierungseinrichtung umfaßt ein Aufnahmeteil (1) mit einem einseitig offenen Kanal (12), mit einem Boden (14) und mit zwei konturierten Seitenwänden (15),
- durch Einlage eines Schiebers (13) in den Kanal (12) ergibt sich je nach seiner Anlage unter zumindest teilweisem Formschluß an die eine oder andere der beiden Seitenwände (15) jeweils ein Kabelkanal (4),
- die Konturen der beiden derart gebildeten Kabelkanäle (4) stimmen bis auf eine Drehung um 180° um eine gedachte, senkrecht auf dem Boden (14) stehende Achse überein,
- der Schieber (13) weist in beiden Positionen zum Innenraum des jeweiligen Kabelkanals (4) eine Kontur mit einer Stufe (16) auf, durch die sich der Kabelkanal (4) zum Boden (14) hin verschmälert,
- in diesen jeweils derart gebildeten Kabelkanal (4) ist ein formkodiertes Flachkabel (7) mit einer Kodiernase (11), das eine Seitenfläche mit einer Kontur aufweist, die der Kontur mit der Stufe (16) des Schiebers (13) entspricht, derart einlegbar, daß das Flachkabel (7) mit einer seiner Außenflächen formschlüssig am Boden (14) und mit der einen seiner Seitenflächen am Schieber (13) und mit der anderen Seitenfläche zumindest teilweise formschlüssig an der diesem gegenüberliegenden Seitenwand (15) des Kanals (12) anliegt,
- dem Kanal (12) liegen drei über die Kanalbreite verteilte Kontaktelemente (6) gegenüber, von denen das mittlere Kontaktelement (6) in Verbindung mit einem der äußeren Kontaktelemente (6) zur Kontaktierung des in den Kabelkanal (4) einlegbaren, zweiadrigen Flachkabels (7) mit entsprechender Kontur dient.

3. Gerät nach Anspruch 1 oder 2,
**dadurch gekennzeichnet,**
**daß** das Aufnahmeteil (1) mit mindestens einem weiteren identisch ausgeführten Kabelkanal (3 oder 4) versehen ist.

4. Gerät nach Anspruch 2,
**dadurch gekennzeichnet,**
**daß** die beiden Seitenwände (15) spiegelsymmetrisch zueinander ausgeführt sind.

5. Gerät nach Anspruch 2 oder 4,
**dadurch gekennzeichnet,**
**daß** der Schieber (13) symmetrisch ausgeführt ist.

## Claims

1. Unit (1, 2) with a contacting device with the following features:
- the contacting device has a holder (1) with a cable channel (3) open on one side,
- the cable channel (3) has a base (8) of width b and two side walls (9) adjoining this,
- a first of the two side walls (9) has a contour with a step (10) which narrows the cable channel (3) to the base (8),
- in the cable channel (3), a shape-coded flat cable (7) with a coding lug (11) can be laid, with a width expanded to provide an outer surface corresponding to width b and a side surface adjoining this, having a contour corresponding to the contour with the step (10) of the side wall (9),
- two contacting elements (5) are arranged opposite the cable channel (3),
**characterised in that**,
- the second side wall (9) is designed with a stepped contour which is a symmetrical mirror image of the first side wall (9).

2. Unit (1, 2) with a contacting device with the following features:
- the contacting device has a holder (1) with a channel (12) open on one side, with a base (14) and with two contoured side walls (15),
- placing a slide (13) in the channel (12) produces a cable channel (4) in each case with at least a partial interlocking connection, depending on its arrangement, to one or other of the two side walls (15),
- the contours of both cable channels (4) formed in this way coincide with each other up to a rotation of 180° about an imaginary axis vertical relative to the base (14),
- in both positions, the slide (13) has a contour facing the inside of the particular cable channel (4), with a step (16) which narrows the cable channel (4) to the base (14),
- in this cable channel (4) formed in this way, a shape-coded flat cable (7) with a coding lug (11), that has a side surface with a contour corresponding to the contour with a step (16) of the slide (13), can be laid such that one of the outer surfaces of the flat cable (7) lies against the base (14) forming an interlocking connection, one of its side surface lies on the slide (13) and the other side surface lies with at least a partial interlocking connection against the side wall (15) of the channel (12) opposite to this,
- opposite the channel (12) are three contact elements (6) distributed over the width of the channel, of which the centre contact element (6), in conjunction with one of the outer contact elements (6) serves to form a contact with the correspondingly contoured twin-core flat cable (7) that can be laid in the cable channel (4).

3. Unit according to Claim 1 or 2, **characterised in that** the holder (1) is provided with at least one further cable channel (3 or 4) of identical design.

4. Unit according to Claim 2, **characterised in that** both side walls (15) are designed to be symmetrical mirror-images of each other.

5. Unit according to Claim 2 or 4, **characterised in that** the slide (13) is of symmetrical design.

## Revendications

1. Appareil (1, 2) comprenant un dispositif de mise en contact et ayant les caractéristiques suivantes :
- le dispositif de mise en contact comprend une partie (1) de réception ayant, pour un câble, un canal (3) qui est ouvert d'un côté,
- le canal (3) pour un câble a un fond (8) de largeur b et deux parois (9) latérales s'y raccordant,
- une première des deux parois (9) latérales a un contour ayant un gradin (10) par lequel le canal (3) pour le câble se rétrécit vers le fond (8),
- dans le canal (3) pour le câble peut être mis un câble (7) plat de forme codée ayant un bec (11) de codage qui a dans son étendue en largeur une surface extérieure correspondant à la largeur b et une surface latérale qui s'y raccorde et qui correspond en son contour au contour ayant le gradin (10) de la paroi (9) latérale,
- deux éléments (5) de mise en contact sont disposés de manière opposée au canal (3) pour le câble,
**caractérisé**
- **en ce que** la deuxième paroi (9) latérale est réalisée en ayant un contour à gradin symétrique comme en un miroir de la première paroi (9) latérale.

2. Appareil (1, 2) ayant un dispositif de mise en contact et les caractéristiques suivantes :
- le dispositif de mise en contact comprend une partie (1) de réception ayant un canal (12) ouvert d'un côté, un fond (14) et deux parois (15) latérales contournées,
- par insertion d'un coulisseau (13) dans le canal (12), on obtient suivant sa disposition, avec complémentarité de forme au moins en partie sur l'une ou l'autre des deux parois (15) latérales un canal (4) pour un câble,
- les contours des deux canaux (4) pour un câble ainsi formé coïncident par une rotation de 180° autour d'un axe imaginaire perpendiculaire au fond (14),
- le coulisseau (13) a dans les deux positions par rapport à l'intérieur du canal (4) respectif pour un câble un contour ayant un gradin (16) par lequel le canal (4) pour un câble se rétrécit vers le fond (14),
- dans ce canal (4) respectif pour un câble ainsi formé peut être inséré un câble (7) plat de forme codée ayant un bec (11) de codage qui a une surface latérale ayant un contour qui correspond au contour ayant le gradin (16) du coulisseau (13), de sorte que le câble (7) plat s'applique par l'une de ses faces extérieures à complémentarité de forme au fond (14) et par l'une de ses faces latérales au coulisseau (13) et par l'autre face latérale au moins en partie à complémentarité de forme à la paroi (15) latérale qui y est opposée du canal (12),
- en face du canal (12) se trouve trois éléments (6) de contact répartis sur la largeur du canal et dont l'élément (6) moyen de contact sert en liaison avec l'un des éléments (6) extérieurs de contact à mettre en contact le câble (7) plat à deux brins, qui a un contour correspondant et qui peut être introduit dans le canal (4) pour le câble.

3. Appareil suivant la revendication 1 ou 2, **caractérisé en ce que** la partie (1) de réception est munie d'au moins un autre canal (3 ou 4) pour un câble réalisé de manière identique.

4. Appareil suivant la revendication 2, **caractérisé en ce que** les deux parois (15) latérales sont symétriques l'une de l'autre comme en un miroir.

5. Appareil suivant la revendication 2 ou 4, **caractérisé en ce que** le coulisseau (13) est réalisé de manière symétrique.
